# EUROPÄISCHE PATENTSCHRIFT

(11) **EP 3 486 209 B1**
(45) Veröffentlichungstag und Bekanntmachung des Hinweises auf die Patenterteilung: **03.04.2024**
(21) Anmeldenummer: 18202771.4
(22) Anmeldetag: 26.10.2018
(51) Int. Cl.: B66F 9/075, B66F 9/24

(54) **FLURFÖRDERZEUG MIT TRANSPARENTEM DISPLAY IM FAHRERSCHUTZDACH**
INDUSTRIAL TRUCK WITH TRANSPARENT DISPLAY WITHIN DRIVER PROTECTION ROOF
CHARIOT DE MANUTENTION À AFFICHAGE TRANSPARENT DANS LE TOIT DE PROTECTION DE CONDUCTEUR

(30) Priorität: 20.11.2017 DE 102017127257
(43) Veröffentlichungstag der Anmeldung: 22.05.2019
(73) Patentinhaber: STILL GmbH, 22113 Hamburg (DE)
(72) Erfinder: VOSS, Michael, 22765 Hamburg (DE); ZIEL, Ronald, 21526 Hohenhorn (DE)
(74) Vertreter: Patentship Patentanwaltgesellschaft

(56) Entgegenhaltungen:
- EP-A1- 3 153 457
- WO-A2-2006/130543
- JP-A- 2004 189 469
- JP-A- 2005 298 176
- JP-A- 2005 298 179

## Beschreibung

Die Erfindung betrifft ein Flurförderzeug, insbesondere einen Gabelstapler oder Schubmaststapler, mit einem Fahrerarbeitsplatz und einem Fahrerschutzdach, welches eine durchwurfhemmende, durchsichtige Dachscheibe zum Schutz des Fahrers umfasst.

Zu den Flurförderzeugen gehören Gegengewichtsgabelstapler und Schubmaststapler, die einen Fahrerarbeitsplatz sowie einen unmittelbar vor dem Fahrerarbeitsplatz angeordneten Lastteil aufweisen. Der Lastteil umfasst üblicherweise einen Hubmast mit einem höhenbeweglichen Lastaufnahmemittel, insbesondere einer Lastgabel. Diese Flurförderzeuge werden insbesondere auch in Regallagern mit hohen Regalhöhen eingesetzt. Dabei entsteht die Gefahr, dass die Last oder Teile der Last beim Handhaben, etwa beim Absetzen oder Aufnehmen aus einem oberen Regalfach, herabfallen. Um den Fahrer auf dem Fahrerarbeitsplatz in einem solchen Fall zu schützen, ist es bekannt, ein Fahrerschutzdach vorzusehen. Dieses Fahrerschutzdach kann aus einem Strebendach gebildet sein, bei dem durch Metallstäbe oder Gitter über dem Fahrerarbeitsplatz der Fahrer geschützt wird.

Nachteilig an diesem Stand der Technik ist jedoch eine eingeschränkte Sicht des Fahrers auf den oberen Arbeitsbereich des Flurförderzeugs, d.h. den Arbeitsbereich des Lastaufnahmemittels, wenn dieses an dem Hubmast am oberen Ende des Hubbereichs bewegt wird.

Um bei Flurförderzeugen mit einem derartigen Strebendach zum Schutz des Fahrers dem Fahren beim Blick nach oben die sich durch das Strebendach ergebenden Sichtbeeinträchtigungen zu vermeiden, ist es bereits aus der JP 2005-298179 A und der JP 2005-298176 A bekannt, an der Unterseite des Strebendaches transparente Anzeigevorrichtungen anzubringen, an denen Kamerabilder von Kameras angezeigt werden, die am Strebendach mit einer Orientierung nach oben angebracht sind. Durch die Kameras und die transparente Anzeigevorrichtungen wird somit eine ungehinderte Sicht des Fahrers noch oben simuliert.

Es ist daher bekannt, die Sicht des Fahrers durch das Fahrerschutzdach mithilfe transparenter Materialien zu verbessern, wie etwa Kunststoffscheiben oder Verbundglasscheiben als Dachscheiben, die durchwurf- bzw. durchschlaghemmend ausgeführt sind. Solche Verbundglasscheiben sind in Ausführungen, die sogar beschusshemmend sind, auch als Panzerglas bekannt und bestehen aus mehreren Glasscheiben in Verbindung mit zwischen diesen angeordneten und mit diesen verbundenen Kunststofffolien. Ein derartiges gattungsgemäßes Flurförderzeug mit einem Fahrerarbeitsplatz und einem Fahrerschutzdach, das eine durchwurfhemmende und durchsichtige Dachsscheibe zum Schutz des Fahrers umfasst, ist aus der EP 3 153 457 A1 bekannt.

Bei Flurförderzeugen ist es auch bekannt, eine Anzeigeeinrichtung, beispielsweise ein Display, im Bereich eines Armaturenbretts oder an der Oberseite eines Antriebsteils, beispielsweise an oder in einer oberen Haube des Antriebsteils, innerhalb des Fahrerarbeitsplatzes anzuordnen. Um die Sicht auf den Lastteil im Betrieb des Flurförderzeugs möglichst wenig einzuschränken, sind das Armaturenbrett bzw. das Antriebsteil relativ niedrig ausgebildet. Derartige im Bereich eines Armaturenbretts oder an der Oberseite eines Antriebsteils angeordnete Displays sind derart platziert, dass der Fahrer das Display bei abgesenktem Lastaufnahmemittel und während der Fahrt des Flurförderzeugs im direkten Sichtfeld hat.

Im Betrieb richtet eine sich im Fahrerarbeitsplatz befindliche Bedienperson während der Lasthandhabung und insbesondere bei der Aufnahme oder dem Absetzen einer Last, insbesondere bei höheren Hubhöhen, den Blick in Richtung des Lastteils geradeaus in Richtung der Last bzw. nach oben. Bei der Lasthandhabung und insbesondere bei der Aufnahme oder dem Absetzen einer Last, insbesondere bei höheren Hubhöhen, wobei die Bedienperson nach oben auf die Last blickt, besteht somit das Problem, dass die Bedienperson eine am Armaturenbrett oder auf der Oberseite des Antriebsteils angeordnete Anzeigeeinrichtung in der Regel nicht mehr im direkten Sichtfeld hat, so dass die Informationen nicht mehr beim Ein- und Ausstapeln der Last von der Bedienperson abgelesen werden können. Der Fahrer des Flurförderzeugs muss somit den Kopf drehen und die Blickrichtung wechseln, um die Informationen an dem Display während der Lasthandhabung bei hohen Hubhöhen sehen zu können. Durch die erforderliche Drehung des Kopfes und Änderung der Blickrichtung können Hydraulikfunktionen des Flurförderzeugs währenddessen nicht bedient werden, wodurch sich die Umschlagsleistung des Flurförderzeugs reduziert. Es ergibt sich weiterhin eine ungünstige Ergonomie bei der Lasthandhabung bei hohen Hubhöhen.

Aus der EP 1 388 518 B1 ist bereits bekannt, bei einem als Kommissionierflurförderzeug ausgebildeten Flurförderzeug eine Anzeigeeinrichtung in Form eines Displays als Anbauteil an einem Schutzgitter, das sich zwischen dem Lastteil und dem Fahrerarbeitsplatz befindet, anzuordnen. Dadurch befindet sich die Anzeigeeinrichtung in dem lastteilseitigen Sichtfeld der Bedienperson und kann somit im Betrieb des Flurförderzeugs von der Bedienperson bei der Lasthandhabung abgelesen werden, ohne den Blick nach unten richten zu müssen.

Solche Anzeigeeinrichtungen sind üblicherweise nicht durchsichtig und beeinträchtigen bzw. engen daher das lastteilseitige Sichtfeld der Bedienperson auf den Lastteil und die handzuhabende Last ein. Daher werden diese Anzeigeeinrichtungen in der Regel kompakt und klein ausgeführt. Dies führt jedoch dazu, dass nur wenige Informationen angezeigt werden können. In der Regel kann nur eine Information, beispielsweise die Hubhöhe oder das Lastgewicht, angezeigt werden. Zudem führen die kompakten Abmessungen bei diesen Anzeigeeinrichtungen zu einer schlechten Ablesbarkeit der angezeigten Informationen.

Aus der JP 2004-189469 A ist ein Schubmaststapler bekannt, in dessen Frontscheibe ein Display angeordnet ist, das in Form von laminierten Schichten aufgeklebt ist.

In der EP 2 412 661 B1 ist ein Flurförderzeug mit einem Fahrerarbeitsplatz und einem Lastteil beschrieben, bei dem im lastteilseitigen Sichtfeld einer nach vorne blickenden Bedienperson eine als transparentes Display ausgebildete Anzeigeeinrichtung angeordnet ist.

Aus der EP 2 518 009 B1 ist ein ähnliches Flurförderzeug bekannt, bei dem das transparente Display im vorderen Bereich eines Fahrerschutzdaches angeordnet ist oder in eine transparente Frontscheibe des Flurförderzeugs integriert ist.

Der vorliegenden Erfindung liegt die Aufgabe zugrunde, ein Flurförderzeug der eingangs genannten Art so auszugestalten, dass eine Anzeige von Informationen für den Fahrer bei Sicht durch die Dachscheibe nach oben ohne Auswirkungen auf das Sichtfeld des Fahrers ermöglicht wird.

Diese Aufgabe wird erfindungsgemäß dadurch gelöst, dass die Dachscheibe mit einer als transparentes Display ausgebildeten Anzeigeeinrichtung zur Anzeige von Informationen für den Fahrer versehen ist, wobei das Display mit einer elektronischen Steuereinrichtung des Flurförderzeugs in Verbindung steht und zur Anzeige von Fahrzeug- und/oder Last- und/oder Assistenz- und/oder Navigationsinformationen ausgebildet ist, wozu eine oder mehrere der folgenden Informationen zählen:
- Lastgewicht einer aufgenommenen Last
- Überlastanzeige
- Fahrzeuginformationen, insbesondere momentane Hubhöhe und/oder momentane Fahrgeschwindigkeit und/oder momentaner Neigewinkel des Lastaufnahmemittels
- beschränkende Fahrzeugreaktionen
- Richtungs- oder Abbiegeanzeige eines Lagernavigationssystems
- Auftragsinformationen eines Lagerverwaltungssystems
- Wareninformationen einer transportierten Ladung
- Internetbrowser
- Symbole eines Assistenzsystems, insbesondere eines Hubhöhenassistenzsystems und/oder eines Neigewinkelassistenzsystems des Lastaufnahmemittels.

Mit der Erfindung wird es dem Fahrer ermöglicht, auch bei der Lasthandhabung in größeren Hubhöhen die Last im Blick zu behalten und gleichzeitig über fahrerrelevante Informationen informiert zu werden, die an dem transparenten Display der Dachscheibe angezeigt werden. Durch die Ausbildung der Anzeigeeinrichtung als transparentes Display wird dabei der Sichtbereich des Fahrers nicht eingeschränkt. Im Gegensatz zum Stand der Technik nach der EP 2 518 009 B1, bei dem ein Display im vorderen Bereich eines herkömmlichen Fahrerschutzdaches ohne durchsichtige Dachscheibe angeordnet ist, bietet die Erfindung dem Fahrer die Möglichkeit, direkt nach oben durch die Dachscheibe zu blicken und gleichzeitig das transparente Display abzulesen.

Zweckmäßigerweise ist das transparente Display auf die Dachscheibe geklebt.

Das Display kann aber auch von oben oder von unten auf die Dachscheibe auflaminiert sein.

In einer besonders bevorzugten Ausgestaltung der Erfindung ist bei mehrschichtiger Ausbildung der Dachscheibe das transparente Display zwischen zwei Scheiben angeordnet.

Es ist auch denkbar ein virtuelles Display vorzusehen, bei dem die Informationen auf die Dachscheibe projiziert werden. Hierfür ist ein Projektor vorgesehen, der auf die Dachscheibe gerichtet ist.

Die Dachscheibe selbst besteht vorteilhafterweise aus Glas, insbesondere Verbundglas. Solche Verbundglasscheiben werden in besonders durchwurf- bzw. durchschlaghemmenden Ausführungen auch als Panzerglas bezeichnet. Sie bestehen aus mehreren Schichten von Glasscheiben, zwischen denen Kunststofffolien angeordnet sind.

In einer anderen Variante besteht die Dachscheibe aus einem transparenten Kunststoffmaterial, das ebenfalls durchwurf- bzw. durchschlaghemmend ist.

Gemäß einer bevorzugten Ausführungsform der Erfindung ist das Display als transparentes Elektrolumineszenz-Display (LED) ausgebildet. Transparente Elektrolumineszenz-Displays weisen einen Aufbau auf, bei dem eine Licht emmitierende Schicht, in der Regel eine Phosphorschicht, zwischen einer vorderen und einer hinteren Elektrode angeordnet ist, wobei die vordere und die hintere Elektrode aus einem transparenten und durchsichtigen Material bestehen, um die Transparenz und Durchsichtigkeit des gesamten Displays zu erzielen. Derartige transparente Elektrolumineszenz-Displays weisen eine hohe Robustheit, eine hohe Lebensdauer und eine hohe Beständigkeit gegen Umwelteinflüsse, beispielsweise Öl, Fette, Säuren und Chemikalien auf, und sind bei Temperaturen von -50° bis +85° C einsetzbar, so dass sich derartige Displays für den Einsatz in Flurförderzeugen auch unter rauen Umgebungsbedingungen und innerhalb von Kühlhäusern eignen. Zudem sind transparente Elektrolumineszenz-Displays wasserbeständig und wasserfest, so dass diese Displays innerhalb von Lagerhallen und beim Betrieb des Flurförderzeugs im Freien eingesetzt werden können. Darüber hinaus weisen transparente Elektrolumineszenz-Displays eine hohe Bildhelligkeit, einen hohen Kontrast und einen hohen Betrachtungs- bzw. Ablesewinkel von bis zu 180° auf, so dass sich im Betrieb des Flurförderzeugs eine optimale Ablesbarkeit der angezeigten Informationen erzielen lässt. Zudem kann durch eine einfarbige oder mehrfarbige Darstellung der angezeigten Information bei einem transparenten Elektrolumineszenz-Display durch eine geeignete Farbwahl, beispielsweise Gelb, Orange oder Rot, die Ablesbarkeit der angezeigten Informationen für die Bedienperson weiter verbessert werden.

Besondere Vorteile ergeben sich, wenn das Display als transparentes Dünnfilm-Elektrolumineszenz-Display (TFT) ausgebildet ist. Ein derartiges transparentes Dünnfilm-Elektrolumineszenz-Display, das eine flache und folienartige Struktur aufweist, kann in beliebiger, beispielsweise gekurvter oder gebogener, Form und somit auch in komplexen Formen ausgebildet werden, wodurch ein derartiges Display in einfacher Weise an einer entsprechenden und geeigneten Stelle im Blickfeld des Fahrers an der Dachscheibe angebracht und auf einfache Weise an die Gegebenheiten des Flurförderzeugs angepasst werden kann. Die Ausbildung des transparenten Elektrolumineszenz-Displays in Dünnfilmtechnik ermöglicht weiterhin verbesserte optische Eigenschaften in Form einer verringerten Lichtstreuung, wodurch die Ablesbarkeit der angezeigten Informationen weiter verbessert werden kann.

In einer besonders bevorzugten Ausgestaltung ist das Display als transparentes organisches Elektrolumineszenz-Display (OLED) ausgebildet. Solche Displays weisen organische Leuchtdioden, d.h. leuchtende Dünnschichtbauelemente aus organischen halbleitenden Materialien, auf. Ein Vorteil von OLED-Displays ist der sehr hohe Kontrast, da sie ohne Hintergrundbeleuchtung auskommen.

Erfindungsgemäß steht das Display mit einer elektronischen Steuereinrichtung des Flurförderzeugs in Verbindung und ist zur Anzeige von Fahrzeug- und/oder Lastinformationen und/oder Assistenz- und/oder Navigationsinformationen ausgebildet. Hierzu zählen eine oder mehrere der folgenden Informationen:
- Lastgewicht einer aufgenommenen Last
- Überlastanzeige
- Fahrzeuginformationen, beispielsweise momentane Hubhöhe und/oder momentane Fahrgeschwindigkeit und/oder momentaner Neigewinkel des Lastaufnahmemittels
- beschränkende Fahrzeugreaktionen
- Richtungs- oder Abbiegeanzeige eines Lagernavigationssystems
- Auftragsinformationen eines Lagerverwaltungssystems
- Wareninformationen einer transportierten Ladung
- Internetbrowser
- Symbole eines Assistenzsystems, beispielsweise eines Hubhöhenassistenzsystems und/oder eines Neigewinkelassistenzsystems des Lastaufnahmemittels.

Beim Aufnahmen einer Last durch das Lastaufnahmemittel kann beispielsweise das mittels einer Wiegeeinrichtung bestimmte Lastgewicht in dem transparenten Display angezeigt werden und im Falle einer Überlast diese angezeigt werden. Zudem kann bei der Betätigung der Hubeinrichtung des Lastaufnahmemittels die Hubhöhe und/oder der Neigewinkel des Lastaufnahmemittels in dem transparenten Display angezeigt werden. Bei der Aufnahme einer Last können durch das Lastgewicht, die Art der Last oder aus der eingestellten Hubhöhe beschränkende Fahrzeugreaktionen, beispielsweise eine maximal zulässige Fahrgeschwindigkeit oder eine maximal zulässige Hubhöhe angezeigt werden. Weiterhin kann nach dem Erkennen einer neu aufgenommen Last die Wareninformation der Ladung in dem transparenten Display dargestellt werden. Im Fahrbetrieb des Flurförderzeugs ist es sinnvoll, die momentane Fahrgeschwindigkeit bzw. bei einer aufgenommenen Last eine maximal zulässige Fahrgeschwindigkeit anzuzeigen. Zudem können beim Einfahren in bestimmte Lagerbereiche eines Lagers beschränkende Fahrzeugreaktionen, beispielsweise eine erforderliche Reduzierung der Fahrgeschwindigkeit, angezeigt werden. Zudem kann bei Vorhandensein eines Lagernavigationssystems in dem transparenten Display eine Richtungsanzeige oder bei einer erforderlichen Richtungsänderung ein entsprechendes Abbiegesignal dargestellt werden, um die Bedienperson an eine Zielposition im Lager zu führen. Weiterhin kann von einem übergeordneten Lagerverwaltungssystem, das in einem Lager eine Auftragssteuerung durchführt, ein Auftrag in dem transparenten Display dargestellt werden. Weiterhin können Symbole eines Assistenzsystems angezeigt werden, beispielsweise eines Hubhöhenassistenzsystems und/oder eines Neigewinkelassistenzsystems des Lastaufnahmemittels, das den Fahrer bei der Lasthandhabung einer Last führt und/oder unterstützt.

Vorzugsweise erstreckt sich das Display im Wesentlichen über die gesamte Breite der Dachscheibe. Die großflächige Ausbreitung des Displays ermöglicht es, mehrere Informationen gleichzeitig und leicht lesbar anzuzeigen.

Bei Ausbildung des Flurförderzeugs mit einem höhenverstellbaren Lastaufnahmemittel ist das Display bevorzugt im lastteilseitigen, den höchsten Verstellbereich des Lastaufnahmemittels abdeckenden Sichtbereich des Fahrers an der Dachscheibe angeordnet. Auf diese Weise ist dem Fahrer auch bei maximaler Hubhöhe des Lastaufnahmemittels eine Überwachung der Display-Informationen möglich, ohne den Blick von der Last nehmen zu müssen.

Die Erfindung bietet eine ganze Reihe von Vorteilen:
Der Fahrer hat alle für die Lasthandhabung relevanten Informationen auch bei großen Hubhöhen und damit steil nach oben durch die Dachscheibe gerichtetem Blick in seinem direkten Sichtfeld und muss somit seine Blickrichtung nicht wechseln. Dies führt zu einer verbesserten Ergonomie. Da alle für die Lasthandhabung relevanten Informationen während der Lasthandhabung im direkten Sichtfeld liegen, können z.B. Hydraulikfunktionen durchgehend bedient werden. Auch Assistenzsysteme, insbesondere zur Lasthandhabung, die den Fahrer bei der Lasthandhabung unterstützen und/oder führen, können bestmöglich Assistenzinformationen liefern und den Fahrer bestmöglich assistieren. Wird das transparente Display nicht angesteuert, ist es vollständig transparent. Somit wird nur soviel Sichtfläche genommen wie für die Anzeige der entsprechenden Information benötigt wird. Insgesamt muss die Blickrichtung des Fahrers beim Ablesen der Display-Informationen während der Lasthandhabung bei hohen Hubhöhen nicht geändert werden, die Sicht des Fahrers wird nicht behindert und die Umschlagsleistung wird erhöht. Außerdem kann Bauraum gespart werden, weil das Display in die Dachscheibe integriert ist.

Weitere Vorteile und Einzelheiten der Erfindung werden anhand des in den schematischen Figuren dargestellten Ausführungsbeispiels näher erläutert. Hierbei zeigt
- Figur 1: den Fahrerarbeitsplatz eines erfindungsgemäßen Schubmaststaplers in der Seitenansicht und
- Figur 2: den Fahrerarbeitsplatz des Schubmaststaplers der Figur 1 in einer perspektivischen Ansicht

Im Beispiel von Figur 1 handelt es sich beim Flurförderzeug um einen Schubmaststapler. Der Schubmaststapler weist einen Fahrerarbeitsplatz 1 für einen Fahrer 7 auf. Der Fahrerarbeitsplatz 1 wird nach oben hin von einem Fahrerschutzdach 3 abgeschlossen, welches eine durchsichtige Dachscheibe 4 aufweist. Das Fahrerschutzdach 3 ist von Fahrerschutzdachsäulen 2 getragen.

Die Dachscheibe 4 besteht aus durchwurfhemmendem Verbundglas.

Die Dachscheibe 4 ist erfindungsgemäß mit einer als transparentes Display 5 ausgebildeten Anzeigeeinrichtung zur Anzeige von Informationen für den Fahrer 7 versehen. Das transparente Display 5 ist oben oder unten an der Dachscheibe 5 angeordnet, beispielswiese aufgeklebt. Alternativ kann das transparente Display 5 in die Dachscheibe 4 integriert werden, beispielsweise zwischen zwei Scheiben einer aus mehreren Scheiben bestehenden Dachscheibe 4. An dem transparenten Display 5 erfolgt eine Anzeige von Informationen in fluoreszierendem Orange, Gelb oder Rot.

Das Display 5 besteht beispielsweise aus einer OLED-Folie, die zwischen zwei übereinander geschichteten Glasscheiben der Dachscheibe 4 angeordnet ist.

Das transparente Display 5 ist im Sichtbereich 6 des nach oben auf ein angehobenes, nicht näher dargestelltes Lastaufnahmemittel blickenden Fahrers 7 positioniert. Auf diese Weise hat der Fahrer 7 die Möglichkeit, direkt nach oben durch die Dachscheibe 4 auf eine mittels eines nicht dargestellten Hubmastes mit einem anhebbaren Lastaufnahmemittel auf eine maximale Hubhöhe gehobene Last zu blicken und gleichzeitig das transparente Display 5 abzulesen. Somit hat der Fahrer 7 alle für die Lasthandhabung relevanten Informationen, beispielsweise Hubhöhe, Lastgewicht, Symbole eines Assistenzsystems, die an dem transparenten Display 5 angezeigt werden, auch bei großen Hubhöhen und damit steil nach oben durch die Dachscheibe 4 gerichtetem Blick in seinem direkten Sichtfeld und muss somit seine Blickrichtung nicht wechseln.

In der Figur 2 ist der Schubmaststapler aus Figur 1 in perspektivischer Sicht dargestellt. Dabei sind dieselben Merkmale mit denselben Bezugsziffern bezeichnet. Diese Ansicht zeigt den Blick des Fahrers 7 nach oben durch die Dachscheibe 4. Das transparente Display 5 befindet sich im Sichtbereich 6 des nach oben auf ein angehobenes, nicht näher dargestelltes Lastaufnahmemittel blickenden Fahrers 7.

## Patentansprüche

1. Flurförderzeug, insbesondere Gabelstapler oder Schubmaststapler, mit einem Fahrerarbeitsplatz (1) und einem Fahrerschutzdach (3), welches eine durchwurfhemmende, durchsichtige Dachscheibe (4) zum Schutz des Fahrers (7) umfasst, **dadurch gekennzeichnet, dass** die Dachscheibe (4) mit einer als transparentes Display (5) ausgebildeten Anzeigeeinrichtung zur Anzeige von Informationen für den Fahrer versehen ist, wobei das Display (5) mit einer elektronischen Steuereinrichtung des Flurförderzeugs in Verbindung steht und zur Anzeige von Fahrzeug- und/oder Last- und/oder Assistenz- und/oder Navigationsinformationen ausgebildet ist, wozu eine oder mehrere der folgenden Informationen zählen:
• Lastgewicht einer aufgenommenen Last
• Überlastanzeige
• Fahrzeuginformationen, insbesondere momentane Hubhöhe und/oder momentane Fahrgeschwindigkeit und/oder momentaner Neigewinkel des Lastaufnahmemittels
• beschränkende Fahrzeugreaktionen
• Richtungs- oder Abbiegeanzeige eines Lagernavigationssystems
• Auftragsinformationen eines Lagerverwaltungssystems
• Wareninformationen einer transportierten Ladung
• Internetbrowser
• Symbole eines Assistenzsystems, insbesondere eines Hubhöhenassistenzsystems und/oder eines Neigewinkelassistenzsystems des Lastaufnahmemittels.

2. Flurförderzeug nach Anspruch 1, **dadurch gekennzeichnet, dass** das transparente Display (5) auf die Dachscheibe (4) geklebt ist.

3. Flurförderzeug nach Anspruch 1, dass bei mehrschichtiger Ausbildung der Dachscheibe (4) das transparente Display (5) zwischen zwei Scheiben angeordnet ist.

4. Flurförderzeug nach einem der Ansprüche 1 bis 3, **dadurch gekennzeichnet, dass** die Dachscheibe (4) aus Glas, insbesondere Verbundglas, besteht.

5. Flurförderzeug nach einem der Ansprüche 1 bis 3, **dadurch gekennzeichnet, dass** die Dachscheibe (4) aus einem Kunststoffmaterial besteht.

6. Flurförderzeug nach einem der Ansprüche 1 bis 5, **dadurch gekennzeichnet, dass** das Display (5) als transparentes Elektrolumineszenz-Display (LED) ausgebildet ist.

7. Flurförderzeug nach einem der Ansprüche 1 bis 5, **dadurch gekennzeichnet, dass** das Display (5) als transparentes Dünnfilm-Elektrolumineszenz-Display (TFT) ausgebildet ist.

8. Flurförderzeug nach einem der Ansprüche 1 bis 5, **dadurch gekennzeichnet, dass** das Display (5) als transparentes organisches Elektrolumineszenz-Display (OLED) ausgebildet ist.

9. Flurförderzeug nach einem der Ansprüche 1 bis 8, **dadurch gekennzeichnet, dass** sich das Display (5) im Wesentlichen über die gesamte Breite der Dachscheibe (4) erstreckt.

10. Flurförderzeug nach einem der Ansprüche 1 bis 9, **dadurch gekennzeichnet, dass** bei Ausbildung des Flurförderzeugs mit einem höhenverstellbaren Lastaufnahmemittel das Display (5) im lastteilseitigen, den höchsten Verstellbereich des Lastaufnahmemittels abdeckenden Sichtbereich (6) des Fahrers an der Dachscheibe (4) angeordnet ist.

## Claims

1. Industrial truck, in particular forklift truck or reach truck, with a driver's workstation (1) and a driver's protective roof (3), which comprises an impact-resistant, transparent roof panel (4) for protecting the driver (7), **characterized in that** the roof panel (4) is provided with a display device, configured as a transparent display (5), for displaying information for the driver, wherein the display (5) is connected to an electronic control device of the industrial truck and is configured for displaying vehicle and/or load and/or assistance and/or navigation information, including one or more of the following items of information:
• load weight of a load picked up
• overload indication
• vehicle information, in particular momentary lifting height and/or momentary travelling speed and/or momentary tilting angle of the load pick-up means
• restrictive vehicle responses
• directional or turning indication of a warehouse navigation system
• order information of a warehouse management system
• product information of a consignment transported
• Internet browser
• symbols of an assistance system, in particular of a lifting-height assistance system and/or a tilting-angle assistance system of the load pick-up means.

2. Industrial truck according to Claim 1, **characterized in that** the transparent display (5) is adhesively attached to the roof panel (4).

3. Industrial truck according to Claim 1, in that, in the case of a multi-layered configuration of the roof panel (4), the transparent display (5) is arranged between two panels.

4. Industrial truck according to one of Claims 1 to 3, **characterized in that** the roof panel (4) consists of glass, in particular laminated glass.

5. Industrial truck according to one of Claims 1 to 3, **characterized in that** the roof panel (4) consists of a plastics material.

6. Industrial truck according to one of Claims 1 to 5, **characterized in that** the display (5) is configured as a transparent electroluminescent display (LED).

7. Industrial truck according to one of Claims 1 to 5, **characterized in that** the display (5) is configured as a transparent thin-film electroluminescent display (TFT).

8. Industrial truck according to one of Claims 1 to 5, **characterized in that** the display (5) is configured as a transparent organic electroluminescent display (OLED).

9. Industrial truck according to one of Claims 1 to 8, **characterized in that** the display (5) extends substantially over the entire width of the roof panel (4) .

10. Industrial truck according to one of Claims 1 to 9, **characterized in that**, in the case where the industrial truck is configured with a height-adjustable load pick-up means, the display (5) is arranged on the roof panel (4) in the driver's field of view (6) on the load part side, covering the highest adjustment range of the load pick-up means.

## Revendications

1. Convoyeur au sol, en particulier chariot élévateur à fourche ou chariot élévateur à fourche rétractable, comprenant un poste de conduite (1) et un toit de protection de conducteur (3), qui comprend une vitre de toit transparente (4) qui résiste au transpercement et qui est destinée à protéger le conducteur (7), **caractérisé en ce que** la vitre de toit (4) est pourvue d'un dispositif d'affichage réalisé sous la forme d'un afficheur transparent (5) et destiné à afficher des informations à destination du conducteur, l'afficheur (5) étant relié à un dispositif de commande électronique du convoyeur au sol et étant conçu pour afficher des informations sur le véhicule et/ou la charge et/ou l'assistance et/ou la navigation, qui incluent une ou plusieurs des informations suivantes :
• poids d'une charge reçue
• indicateur de surcharge
• informations sur le véhicule, en particulier la hauteur de levage actuelle et/ou la vitesse de déplacement actuelle et/ou l'angle d'inclinaison actuel du moyen de réception de charge
• réactions de véhicule limitatives
• indication de direction ou de virage d'un système de navigation d'entrepôt
• informations de commande d'un système de gestion d'entrepôt
• informations sur les marchandises d'une charge transportée
• navigateur Internet
• symboles d'un système d'assistance, notamment d'un système d'assistance en hauteur de levage et/ou d'un système d'assistance en angle d'inclinaison du moyen de réception de charge.

2. Convoyeur au sol selon la revendication 1, **caractérisé en ce que** l'afficheur transparent (5) est collé sur la vitre de toit (4).

3. Convoyeur au sol selon la revendication 1, en ce que, lorsque la vitre de toit (4) est conçue en plusieurs couches, l'afficheur transparent (5) est disposé entre deux vitres.

4. Convoyeur au sol selon l'une des revendications 1 à 3, **caractérisé en ce que** la vitre de toit (4) est en verre, notamment en verre feuilleté.

5. Convoyeur au sol selon l'une des revendications 1 à 3, **caractérisé en ce que** la vitre de toit (4) est en une matière synthétique.

6. Convoyeur au sol selon l'une des revendications 1 à 5, **caractérisé en ce que** l'afficheur (5) est conçu comme un afficheur électroluminescent transparent (LED).

7. Convoyeur au sol selon l'une des revendications 1 à 5, **caractérisé en ce que** l'afficheur (5) est conçu comme un afficheur électroluminescent à couche mince transparent (TFT).

8. Convoyeur au sol selon l'une des revendications 1 à 5, **caractérisé en ce que** l'afficheur (5) est conçu comme un afficheur électroluminescent organique transparent (OLED).

9. Convoyeur au sol selon l'une des revendications 1 à 8, **caractérisé en ce que** l'afficheur (5) s'étend sensiblement sur toute la largeur de la vitre de toit (4) .

10. Convoyeur au sol selon l'une des revendications 1 à 9, **caractérisé en ce que**, lorsque le convoyeur au sol est conçu avec un moyen de réception de charge réglable en hauteur, l'afficheur (5) est disposé sur la vitre de toit (4) dans la zone de vision (6) du conducteur, en partie côté charge, qui couvre la zone de réglage la plus élevée du moyen de réception de charge.
